# FASCICULE DE BREVET EUROPEEN

(11) **EP 2 981 484 B1**
(45) Date de publication et mention de la délivrance du brevet: **15.03.2017**
(21) Numéro de dépôt: 13722793.0
(22) Date de dépôt: 02.04.2013
(51) Int. Cl.: B65D 88/52, B65D 90/00, B65D 90/02, B65D 90/06, B65D 90/08, B65D 90/14, B65D 90/22

(54) **CONTENEUR DE STOCKAGE COUPE-FEU ET ETOUFFE-FEU**
BRANDBEKÄMPFENDER UND BRANDUNTERDRÜCKENDER LAGERBEHÄLTER
FIRE-STOPPING AND FIRE-SMOTHERING STORAGE CONTAINER

(43) Date de publication de la demande: 10.02.2016
(73) Titulaire: Baumert (Société par Actions Simplifiée Unipersonnelle), 67150 Schaeffersheim (FR)
(72) Inventeur: BAUMERT, Bernard, 67150 Schaeffersheim (FR)
(74) Mandataire: Nuss, Laurent
(86) Numéro de dépôt international: PCT/FR2013/050725
(87) Numéro de publication internationale: WO 2014/162065

(56) Documents cités:
- AT-B- 414 121
- DE-A1- 4 422 225
- DE-A1-102004 002 945
- FR-A5- 2 104 373
- US-A- 3 575 312
- US-A1- 2007 000 921

## Description

La présente invention concerne le domaine de la sécurité incendie et des constructions légères abritant notamment des matériels inflammables et/ou dangereux et a pour objet un conteneur de stockage coupe-feu et étouffe-feu.

On sait qu'un conteneur de stockage est une construction légère placée à l'intérieur d'un bâtiment ou en plein air et étant adaptée pour abriter des matériels inflammables et/ou dangereux tels que des palettes, du matériel électrique, des bouteilles de gaz, des fûts, des cuves ou autre récipients contenant, par exemple, des produits chimiques, toxiques ou polluants.

Un tel conteneur de stockage, qui comprend une pluralité de côtés délimitant son espace interne de stockage de l'espace externe, présente généralement une forme parallélépipédique rectangle comportant deux côtés horizontaux opposés, supérieur et inférieur, formant respectivement le toit et le plancher et quatre côtés latéraux verticaux reliant lesdits côtés supérieur et inférieur entre eux. En outre, il comprend également une ouverture d'accès, pour le passage des personnes et des matériels, ménagée dans l'un des côtés latéraux et fermée par un bloc-porte comprenant un dormant et au moins un vantail monté, généralement pivotant, dans ce dernier.

En outre, pour protéger les matériels stockés dans ces conteneurs, chaque côté est réalisé à partir d'une paroi, ou cloison, coupe-feu, d'un seul tenant, conférant au conteneur une résistance au feu efficace, répondant aux normes incendie actuelles, permettant de protéger, le cas échéant, les matériels stockés contre les flammes et les gaz chauds provenant d'un incendie se déclenchant à l'extérieur du conteneur ou de protéger l'environnement extérieur du conteneur en cas d'incendie se déclenchant dans son espace interne.

Toutefois, dans le cas d'un incendie se déclenchant à l'intérieur du conteneur, si les cloisons coupe-feu de ces conteneurs offrent une résistance au feu efficace, d'au moins 90 minutes, permettant aux services de secours d'intervenir dans le conteneur pour procéder à l'extinction de l'incendie, cette durée est trop longue pour éviter la propagation des flammes ou des gaz chauds d'un matériel à l'autre. En outre, durant ce temps de résistance au feu des cloisons, les produits polluants ou toxiques inflammables touchés par les flammes ou les gaz chauds sont susceptibles de créer des fumées toxiques ou polluantes présentant un danger pour l'environnement extérieur et/ou les services de secours intervenant à proximité ou dans le conteneur.

Un autre problème des conteneurs coupe-feu actuels, qui sont montés définitivement en usine avant leur livraison et leur installation sur site, est leur encombrement et/ou leur poids qui ne leur permet pas de passer à travers certaines ouvertures d'accès pratiquées dans les murs ou les parois des bâtiments ou de les manoeuvrer aisément.

Toutefois, si les documents de l'art antérieur US 3 575 312 et FR 2 104 373 divulguent des conteneurs démontables, ces derniers présentent toutefois les inconvénients précités concernant leur protection au feu se déclenchant à l'intérieur et/ou à l'extérieur du conteneur.

La présente invention a pour but de pallier au moins un de ces inconvénients en proposant un conteneur de stockage coupe-feu et étouffe-feu permettant essentiellement, outre la protection du conteneur contre un feu se déclenchant à l'extérieur et lors d'une présence prolongée de ce dernier à la chaleur excédent une certaine température, de protéger les matériels contenus dans son espace de stockage contre le feu par extinction automatique, en quelques minutes, le cas échéant, du feu enflammant au moins l'un desdits matériels. En outre, un tel conteneur présente l'avantage de pouvoir être livré à l'état démonté pour être facilement transportable et pouvoir passer à travers des ouvertures d'accès de toute dimension. Le cas échéant, un tel conteneur peut également être prévu pour pouvoir être démontable de sorte à pouvoir être démonté directement sur le site de son installation en vue de permettre un retrait aisé et à travers lesdites ouvertures d'accès dudit conteneur.

A cet effet, la présente invention a pour objet un conteneur de stockage coupe-feu et étouffe-feu présentant une forme globalement parallélépipédique et abritant un espace interne de stockage, pour le stockage de matériels, délimité, par rapport à l'espace externe du conteneur, par une pluralité de côtés, dont au moins l'un de ces derniers comprend au moins une ouverture d'accès, permettant le passage de personnes et des matériels, fermée par un bloc-porte coupe-feu comprenant un dormant et au moins un vantail, le conteneur comprenant :
- une structure de parois essentiellement coupe-feu et étanche à l'air formant, le cas échéant avec le bloc-porte adapté pour être également étanche à l'air, chaque côté,
- un système de fixation et d'assemblage, comprenant éventuellement une ossature de renfort, ledit système permettant la fixation et l'assemblage de ladite structure et du bloc-porte pour former lesdits côtés,
- des passages d'air s'étendant chacun à travers ladite structure ou entre deux côtés adjacents en reliant l'espace interne de stockage et l'espace externe,

- des joints d'étanchéité à l'air chacun interposé dans ou appliqué contre l'un desdits passages d'air de sorte à obturer ces derniers pour rendre presque tous ou tous les passages d'air étanches à l'air de sorte à rendre, avec la structure de parois, le conteneur, à l'état fermé, suffisamment étanche à l'air pour créer dans l'espace interne de stockage un effet privatif d'air étouffant et éteignant automatiquement, en quelques minutes, tout feu se déclenchant dans ledit espace interne,
- et en outre des joints d'étanchéité coupe-feu intumescents composés chacun d'une matière thermo-gonflante, chaque passage d'air comprenant au moins un tel joint d'étanchéité coupe-feu intumescent.

L'invention sera mieux comprise, grâce à la description ci-après, qui se rapporte à au moins un mode de réalisation préféré, donné à titre d'exemple non limitatif, et expliqué avec référence aux dessins schématiques annexés, dans lesquels :
- la figure 1 montre une vue en perspective d'un conteneur selon la présente invention, de forme parallélépipédique rectangle et disposé sur un sol horizontal, dans un mode de réalisation préférentiel de la structure de paroi, sans isolation thermique, et dans la seconde forme de réalisation, avec ossature, du système de fixation et d'assemblage,
- la figure 2, représente une vue en perspective de l'ossature de forme parallélépipédique rectangle du conteneur représenté sur la figure 1 et du dormant du bloc-porte monté sur cette dernière,
- la figure 3 montre une vue, en perspective et en coupe, dans un plan horizontal, de l'une des parties d'angle comprenant l'une des arêtes du conteneur représenté sur la figure 1 délimitée par deux de ses côtés latéraux formés chacun par un plan de panneaux fixé sur l'ossature et venant en retrait de l'arête formée par un élément d'angle et de continuité de panneau allongé et de section carrée,
- la figure 4 montre une vue, partielle, en perspective et en coupe dans un plan horizontal, de la paroi principale formant l'un des côtés latéraux du conteneur représenté sur la figure 1, ce au niveau de l'interstice principal s'étendant entre deux panneaux verticaux juxtaposés, avec l'un des joints d'étanchéité à l'air et l'un des joints d'étanchéité coupe-feu interposés dans l'interstice,
- la figure 5 montre une vue, en coupe dans un plan horizontal, de l'une des parties d'angle comprenant l'une des arêtes délimitant deux côtés latéraux d'un conteneur selon la présente invention, dans un mode de réalisation préférentiel de la structure de parois, sans isolation thermique renforcée, et dans la première forme de réalisation du système de fixation, sans ossature, avec des joints d'étanchéité à l'air et des joints d'étanchéité coupe-feu interposés dans les interstices principaux entre les panneaux,
- la figure 6 montre une vue, en coupe dans un plan vertical, de la partie supérieure du conteneur représenté sur la figure 5, avec des joints d'étanchéité étanches à l'air et des joints d'étanchéité coupe-feu interposés dans les interstices principaux entre les panneaux,
- la figure 7 montre une vue, schématique, partielle et en coupe dans un plan horizontal, de l'un des côtés latéraux d'un conteneur selon la présente invention, dans un mode de réalisation préférentiel de la structure de parois, avec une paroi principale, ce au niveau de l'interstice entre deux panneaux verticaux juxtaposés, avec l'un des joints d'étanchéité à l'air situé dans l'espace interne de stockage, à l'extérieur dudit interstice et contre l'ouverture de ce dernier débouchant dans ledit espace interne, et l'un des joints d'étanchéité coupe-feu interposé dans ledit interstice,
- la figure 8 montre une vue, schématique, partielle et en coupe dans un plan horizontal, de l'un des côtés latéraux d'un conteneur selon la présente invention, dans une variante du mode de réalisation préférentiel de la structure de parois, avec une double paroi comprenant une paroi principale et une paroi additionnelle, ce au niveau de l'un des passages d'air comprenant l'un des interstices principaux rendus étanches à l'air et au feu traversant la paroi principale et l'un des interstices additionnels s'étendant dans la paroi additionnelle,
- la figure 9 montre le conteneur représenté sur la figure 8 avec l'interstice additionnel rendu étanche à l'air et l'interstice principal rendu uniquement étanche au feu,
- la figure 10 montre la structure de parois de la figure 9 avec la paroi additionnelle dans une variante comprenant une juxtaposition d'éléments d'étanchéité thermique,
- la figure 11 montre une vue en coupe dans un plan horizontal, des moyens de fixation de la paroi additionnelle de la structure de parois d'un conteneur selon la présente invention de forme parallélépipédique rectangle, ce au niveau de l'une des parties d'angle du conteneur délimitée par deux de ses côtés latéraux.

Les figures montrent un conteneur de stockage coupe-feu et étouffe-feu présentant une forme globalement parallélépipédique, de préférence parallélépipédique rectangle, et abritant un espace interne 1 de stockage, pour le stockage de matériels, délimité, par rapport à l'espace externe 2 du conteneur, par une pluralité de côtés, à savoir deux côtés 3e et 3f opposés respectivement supérieur, formant le toit, ou inférieur, formant le plancher, s'étendant préférentiellement chacun dans un plan horizontal ou parallèle au sol sur lequel repose le conteneur, et des côtés 3a, 3b, 3c, 3d latéraux reliant ces derniers, en s'étendant chacun de préférence dans un plan vertical, ledit conteneur comprenant au moins une ouverture d'accès, permettant le passage de personnes et des matériels, ménagée dans l'un des côtés latéraux, et fermée par un bloc-porte 4 coupe-feu comprenant un dormant 4a et au moins un vantail 4b monté dans ce dernier.

Les matériels prévus pour être stockés dans un tel conteneur sont des matériels inflammables et/ou dangereux tels que, par exemple, des palettes, du matériel électrique, des bouteilles de gaz, des fûts, des cuves ou autre récipients contenant, par exemple, des produits chimiques, toxiques ou polluants.

On notera que le vantail 4b peut être, par exemple, un battant pivotant ou coulissant, de préférence monté pivotant dans le dormant 4a.

Conformément à la présente invention un tel conteneur comprend :
- une structure de parois 5 et/ou 5' et/ou 11 essentiellement coupe-feu et étanche à l'air, éventuellement avec isolation thermique ou isolation thermique renforcée, la structure de parois formant, le cas échéant avec le bloc-porte 4 adapté pour être également étanche à l'air, chaque côté 3a, 3b, 3c, 3d, 3e, 3f du conteneur,
- un système de fixation et d'assemblage 6a, 6b, 6c ou 7a, 7b, 7c, 7d, 7e, comprenant éventuellement une ossature 7b, 7c, 7d, 7e de renfort, le système de fixation et d'assemblage permettant la fixation et l'assemblage de la structure de parois et du bloc-porte 4 pour former les côtés du conteneur, c'est à dire le conteneur à l'état monté,
- des passages d'air 9a, 9b, (9a ou 9b) et 9c, (9a ou 9b) et 9d, s'étendant chacun à travers ladite structure ou entre deux côtés adjacents, en reliant l'espace interne 1 de stockage et l'espace externe 2 du conteneur,
- des joints d'étanchéité à l'air 8 chacun interposé dans ou appliqué contre l'un desdits passages d'air de sorte à obturer ces derniers pour rendre au moins un passage d'air, c'est à dire presque tous ou tous les passages d'air, étanches à l'air de sorte à rendre, en association avec la structure de parois, le conteneur, à l'état fermé, suffisamment étanche à l'air pour créer dans l'espace interne de stockage un effet privatif d'air, c'est-à-dire privatif d'oxygène, étouffant et éteignant automatiquement et rapidement, en quelques minutes, tout feu se déclenchant dans ledit espace interne.

Plus particulièrement, on entendra par conteneur suffisamment étanche à l'air pour créer l'effet (d'étouffement) privatif d'air précité, un conteneur capable d'empêcher suffisamment d'échange gazeux, notamment d'air et plus particulièrement d'oxygène, entre l'espace interne 1 de stockage 1 et l'espace externe 2, de sorte que tout feu se déclenchant dans l'espace interne 1 de stockage soit rapidement privé d'air, et donc d'oxygène, le feu ne bénéficiant essentiellement que de l'air ambiant présent dans l'espace interne 1 de stockage et s'appauvrissant en oxygène au fur et à mesure de la combustion du feu, avec pour effet l'étouffement et l'extinction du feu en quelques minutes, c'est à dire notamment en moins de 5 minutes. Des essais effectués par la présente demanderesse ont montré qu'avec un tel conteneur le feu pouvait être étouffé et éteint très rapidement en moins de 2 minutes et 30 secondes.

On comprendra qu'un tel conteneur peut atteindre l'objectif d'étouffement précité même avec un faible pourcentage de passages d'air, jusqu'à environ 10 % à 20 % des passages d'air, qui ne sont pas rendus étanches à l'air, c'est-à-dire avec presque tous les passages d'air rendus étanches à l'air (environ 80 à 100%), ce sans sortir du cadre de la présente invention. Dans ce cas, le temps d'extinction du feu par étouffement avec un tel conteneur serait supérieur au temps optimum avec 100 % de passages d'air rendus étanches à l'air (environ 2 minutes et 30 secondes ou moins), mais toujours inférieur à un temps d'environ 5 minutes très inférieur au temps d'intervention actuels des secours (environ 45 minutes) pour éteindre le feu dans les conteneurs actuels. Un tel résultat permet d'éviter, dans un conteneur selon la présente invention, toute propagation étendue du feu se déclenchant en un point donné dans l'espace interne de stockage. Ce résultat permet également d'éviter qu'une personne située à l'extérieur du conteneur ne vienne se bruler en touchant la paroi externe du conteneur dans le cas d'un incendie situé à l'intérieur du conteneur et qui, comme c'est le cas avec les conteneurs actuels, resterait actif trop longtemps en entraînant une propagation de sa chaleur jusque dans les parois du conteneur, notamment lorsque celles-ci sont métalliques ou réalisées à partir d'un matériau conducteur de la chaleur..

On comprendra également que, dans l'ensemble des joints d'étanchéité à l'air 8, au moins une partie de ces derniers peut être interposée dans au moins une partie des passages d'air et/ou au moins une partie des joints d'étanchéité à l'air 8 peut être appliquée contre au moins une partie des passages d'air, de sorte à rendre un nombre suffisant de passages d'air étanches à l'air, de préférence chaque passage d'air, pour rendre le conteneur suffisamment étanche à l'air en vue de créer l'effet privatif d'air et d'étouffement précité.

Dans un mode de réalisation préférentiel de la structure de parois, comme on peut le voir sur les figures 1, 3, 4, 5, 6, 7, 8, 9, 10, 11 celle-ci peut comprendre des panneaux 5 essentiellement coupe-feu et étanches à l'air de forme parallélépipédique, de préférence parallélépipédique rectangle, et chaque côté 3a, 3b, 3c, 3d, 3e, 3f peut être formé par une paroi, dite paroi principale, pouvant comprendre l'un des panneaux 5 ou une juxtaposition de plusieurs panneaux 5 et, le cas échéant, le bloc-porte 4. En outre, les panneaux 5 peuvent être maintenus fixement à l'état monté dans le conteneur à l'aide du système de fixation et d'assemblage 6a, 6b, 6c; 7a, 7b, 7c, 7d, 7e, 7f, 7g. D'autre part, la structure de parois peut comprendre des d'interstices 9a, 9b, 9c, dits interstices principaux, définissant chacun un intervalle de passage d'air entre deux panneaux 5 juxtaposés ou entre le dormant 4a et l'un des panneaux 5 ou, le cas échéant, entre l'ossature et l'un des panneaux 5. En outre, chaque passage d'air peut être constitué, au moins en partie, par au moins l'un des interstices 9a, 9b, 9c principaux. En outre, les joints d'étanchéité à l'air 8 peuvent être interposés ou appliqués dans ou contre les interstices 9a, 9b, 9c principaux de sorte à rendre chaque passage d'air étanche à l'air (figures 1, 3, 4, 5, 6, 7, 8, 9, 10, 11).

Dans une forme particulière, chaque joint d'étanchéité à l'air 8 peut être appliqué contre l'un des interstices 9a, 9b, 9c ou 9d en étant disposé à l'extérieur de ce dernier de sorte à pouvoir recouvrir au moins en partie la longueur ou la hauteur du passage d'air ou de l'interstice correspondant, c'est-à-dire la longueur ou la hauteur de l'ouverture de ce dernier débouchant dans l'espace interne 1 de stockage du conteneur ou dans l'espace externe 2, de préférence dans l'espace interne 1 (figure 7).

Plus particulièrement, si on se réfère à la figure 1, on peut voir que dans un exemple de réalisation d'une structure de parois comprenant de tels panneaux 5, par exemple de forme rectangulaire ou carré, la paroi principale formant l'un des côtés 3a du conteneur peut comprendre une juxtaposition de panneaux 5 pouvant s'étendre dans un plan vertical de part et d'autre du dormant 4a qui peut être juxtaposé à plusieurs panneaux 5 et des passages d'air pouvant être constitués chacun par l'un des interstices 9a ou 9b pouvant s'étendre verticalement ou horizontalement, selon l'orientation de l'axe longitudinal du panneau 5 concerné, entre deux panneaux 5 juxtaposés ou entre le dormant 4a et l'un des panneaux 5. Ces interstices 9a ou 9b peuvent être rendus étanches à l'air grâce à au moins l'un des joints d'étanchéité à l'air 8 de sorte à rendre la paroi principale du côté 3a latéral étanche à l'air. Dans cette forme de réalisation du conteneur représentée sur la figure 1, les autres côtés 3b, 3c, 3d, 3e, 3f du conteneur ne comprennent pas de bloc-porte 4 mais uniquement une juxtaposition de panneaux 5 s'étendant dans des plans verticaux pour les côtés latéraux 3b, 3c, 3d et dans des plans horizontaux pour les côtés supérieur 3e et inférieur 3f et étant séparés entre eux par des interstices 9a s'étendant horizontalement ou verticalement.

Dans une variante du mode de réalisation préférentiel de la structure de parois, afin de créer ou de renforcer l'isolation thermique du conteneur, celle-ci peut comprendre en outre, d'une part, des éléments d'isolation thermique 11 de forme parallélépipédique, de préférence de forme globalement parallélépipédique rectangle, et chaque côté 3a, 3b, 3c, 3d, 3e, 3f peut être formé par une double paroi, à savoir, du côté de l'espace externe 2, par la paroi principale et, du côté de l'espace interne 1 de stockage, par une paroi additionnelle s'étendant parallèlement à la paroi principale (figures 8, 9, 10, 11).

Toujours dans cette variante, chaque paroi additionnelle, qui peut être appliquée contre la face interne de la paroi principale, peut être constituée essentiellement par l'un des éléments d'isolation thermique 11 (figures 8, 9 et 11), ou par une juxtaposition de plusieurs éléments d'isolation thermique 11 (figure 10) et, d'autre part, par des interstices 9d, dits interstices additionnels, définissant chacun un intervalle de passage d'air entre deux éléments d'isolation thermique 11 juxtaposés (figure 10) ou dans l'épaisseur de l'un des éléments d'isolation thermique 11 (notamment figures 8 et 9). En outre chaque passage d'air peut être constitué, au moins en partie, par au moins l'un des interstices 9a, 9b, 9c principaux et par au moins l'un des interstices 9d additionnels et chaque joint d'étanchéité à l'air 8 peut être interposé ou appliqué dans ou contre l'un des interstices 9d additionnels (figures 9, 10) ou l'un des interstices 9a, 9b, 9c principaux (figures 8, 11).

Dans une première forme de réalisation de l'étanchéité de chaque côté 3a, 3b, 3c, 3d, 3e, 3f formé par la double paroi susvisée, les joints d'étanchéité à l'air 8 peuvent être interposés ou appliqués dans ou contre les interstices 9a, 9b, 9c principaux de sorte à rendre uniquement ces derniers étanches à l'air (figure 8, 11).

Dans une seconde forme de réalisation de l'étanchéité de chaque côté 3a, 3b, 3c, 3d, 3e, 3f formé par la double paroi, les joints d'étanchéité à l'air 8 peuvent être interposés ou appliqués dans ou contre les interstices additionnels 9d de sorte à rendre uniquement ces derniers étanches à l'air (figure 9, 10).

Dans une troisième forme de réalisation, non représentée, de l'étanchéité de chaque côté 3a, 3b, 3c, 3d, 3e, 3f formé par une double paroi, les joints d'étanchéité à l'air 8 peuvent être interposés ou appliqués dans ou contre les interstices 9a, 9b, 9c principaux et dans ou contre les interstices additionnels 9d de sorte à renforcer l'étanchéité à l'air.

De préférence chaque interstice 9d additionnel peut s'étendre dans un plan sensiblement confondu avec le plan contenant l'un des interstices 9a, 9b principaux définissant un intervalle de passage d'air entre deux panneaux 5 ou entre le dormant 4a et l'un des panneaux 5. Ainsi, dans le cas où la paroi additionnelle de chaque côté 3a, 3b, 3c, 3d, 3e, 3f comprend une juxtaposition d'éléments d'isolation thermique 11, chaque interstice 9a, 9b principal entre deux panneaux 5 ou entre le dormant 4a et l'un des panneaux 5, peut être situé sensiblement dans le même plan que l'un des interstices 9d additionnels définissant un intervalle de passage d'air entre deux éléments d'isolation thermique 11 juxtaposés (figures 8, 9, 10).

De préférence, chaque élément d'isolation thermique 11 peut comprendre une couche de remplissage et d'isolation thermique 12, qui peut ne pas être étanche à l'air, appliquée contre la paroi principale et une couche servant de parement 13, qui peut être étanche à l'air, située du côté de l'espace interne 1 de stockage (figures 8, 9, 10, 11).

Ainsi, en considérant que la couche de remplissage et d'isolation thermique 12 peut ne pas être étanche à l'air et que la couche servant de parement 13 peut être étanche à l'air, chaque passage d'air d'une telle structure de parois à double paroi, peut comprendre, depuis l'espace externe vers l'espace interne de stockage, l'un des interstices 9a, 9b, 9c principaux débouchant dans l'espace externe 2, l'épaisseur de matière non étanche à l'air constituant la couche de remplissage et d'isolation thermique 12 et l'un des interstices 9d additionnels débouchant dans l'espace interne 1 de stockage (notamment figures 8, 9, 10).

La couche servant de parement 13 peut être réalisée à partir d'une plaque ou d'une pluralité de plaques 13, de préférence métalliques ou en acier, juxtaposées entre elles. Chaque plaque peut présenter une forme rectangulaire et peut présenter un bord plié à 90° formant un retour périphérique 14 pouvant venir s'ancrer dans l'épaisseur de la couche d'isolation thermique 12.

En outre la couche d'isolation thermique 12 peut présenter deux grandes faces opposées 12a et 12b globalement parallèles entre elles, dont l'une peut être appliquée contre la face interne de la paroi principale et l'autre, située du côté de l'espace interne 1 de stockage, peut être recouverte par la couche servant de parement 13 (figures, 8, 9 et 10).

D'autre part, la couche d'isolation thermique 12 peut être maintenue fixement contre la paroi principale, c'est-à-dire contre la face interne de cette dernière, de préférence, par serrage et/ou blocage entre cette dernière et la couche servant de parement 13.

De préférence, la couche de parement 13 peut être fixée, le cas échéant, sur l'ossature et/ou sur au moins l'un des panneaux 5, grâce à des pièces de raccordement 15, par exemple en forme de plaques pliées en L, fixées grâce à des moyens de fixation 16a et 16b additionnels, de préférence démontables, tels que par exemple des boulons, des vis ou des rivets (figure 11).

Dans le cas où la couche d'isolation thermique 12 est réalisée à partir d'un élément d'isolation thermique 11 comprenant une couche servant de parement 13 formée par une juxtaposition de plaques 13, les interstices 9d additionnels peuvent être formés chacun par un interstice définissant un intervalle de passage d'air entre deux plaques 13 de parement juxtaposées et plus particulièrement, le cas échéant, entre les deux retours périphériques 14 en vis-à-vis de deux plaques 13 de parement respectives juxtaposées (figure 8, 9, 10).

De tels éléments d'isolation thermique 12 permettent d'assurer et/ou de renforcer l'étanchéité thermique de la structure de parois et donc du conteneur et peuvent, le cas échéant, participer à rendre le conteneur étanche à l'air par la présence des joints d'étanchéité à l'air 8 dans ou contre les interstices 9d additionnels.

Chaque panneau 5 essentiellement coupe-feu et étanche à l'air peut comprendre deux grandes faces opposées 5a et 5b parallèles et reliées entre elles par une face latérales 5c perpendiculaire à ces dernières (figures 3, 4, 5, 6, 7, 8, 9, 10, 11).

Chaque joint d'étanchéité à l'air 8 peut présenter la forme d'une bande plate comprenant deux faces de contact 8a, 8b opposées et parallèles entre elles (voir notamment figure 4), chaque bande 8 pouvant s'étendre dans (figures 3, 4, 5, 6, 8, 9) ou à l'extérieur de (figure 8) l'un des interstices 9a, 9b, 9c ou 9d principaux ou additionnels. Ainsi, chaque face de contact 8a, 8b peut être appliquée ou fixée, totalement ou partiellement, selon l'interstice 9a, 9b, 9c ou 9d et selon sa situation à l'intérieur (figures 3, 4, 5, 6, 8, 9, 10, 11) ou à l'extérieur (figure 7) de ce dernier, sur ou contre l'un des panneaux 5 ou le dormant 4a ou, le cas échéant, l'ossature 7b, 7c, 7d, 7e, 7f, 7g ou, le cas échéant, l'un des éléments d'isolation thermique 11.

Plus particulièrement, dans le cas où au moins l'un des joints d'étanchéité à l'air 8 est interposé dans l'un des interstices 9a, 9b principaux séparant deux panneaux 5 ou l'un des panneaux 5 et le dormant 4a, ce dernier pouvant comprendre une surface latérale périphérique 4c (figure 2), chaque joint d'étanchéité à l'air 8 sous forme de bande peut être fixée ou appliquée, selon l'interstice concerné, sur ou contre la face latérale périphérique 5c (figures 4, 5, 6, 8, 9, 10) ou l'une des grandes faces 5a ou 5b de l'un des panneaux 5 (figures 5, 6) ou la surface latérale périphérique 4c du dormant 4a.

Le conteneur comprend en outre des joints d'étanchéité coupe-feu 10 (figures 3, 4, 5, 6, 7, 8, 9, 10, 11).

On comprendra que chaque passage d'air ou chaque interstice, de préférence chaque interstice 9a, 9b, 9c principal, concerné peut comprendre au moins un joint d'étanchéité coupe feu 10, par exemple dans une forme de réalisation particulière, deux joints d'étanchéité coupe feu 10 disposés en vis-à-vis ou sensiblement en regard l'un de l'autre.

De préférence, chaque joint d'étanchéité coupe-feu 10 peut être interposé dans l'un des interstices 9a, 9b, 9c principaux, le cas échéant à côté de l'un des joints d'étanchéité à l'air 8 en s'étendant le long de ce dernier, de préférence du côté de l'espace interne 1, c'est-à-dire de préférence du côté de l'ouverture du passage d'air correspondant qui débouche directement ou indirectement dans l'espace interne 1 (figures 3, 4, 5, 6, 8, 11).

Dans le cas où la structure de parois comprend une double paroi, chaque joint d'étanchéité coupe-feu 10 peut être interposé, préférentiellement, dans l'un des interstices 9a, 9b, 9c principaux, non rendus étanches à l'air, de la paroi principale du côté correspondant (figures 9 et 10).

De tels joints d'étanchéité coupe-feu 10 permettent d'assurer l'étanchéité au feu des interstices 9a, 9b principaux entre les panneaux 5 et entre le dormant 4a et au moins l'un des panneaux 5 et, éventuellement, de protéger les joints d'étanchéité à l'air 8 en cas d'incendie provenant de l'extérieur du conteneur.

Chaque joint d'étanchéité coupe-feu 10 est un joint intumescent composé d'une matière thermo-gonflante et peut se présenter, par exemple, sous la forme d'une bande qui peut être intégrée dans ou fixée sur la face latérale périphérique 5c ou l'une des grandes faces 5a ou 5b de l'un desdits panneaux 5 ou la surface latérale périphérique 4c du dormant 4a (figures 3, 4, 5, 6, 7, 8, 9, 10, 11).

De préférence, chaque joint d'étanchéité à l'air 8 peut être, par exemple, un joint d'étanchéité à l'air du type commercialisé sous la référence « ILLBRÜCK FJ400 ».

Chaque panneau 5 coupe-feu et étanche à l'air peut comprendre une plaque de matériau coupe feu 5d, par exemple connue sous le nom commercial ou déposé « Aestuver », de préférence d'épaisseur comprise entre 30 et 70 cm, pouvant être recouverte de part et d'autre, sur au moins une partie de ses grandes faces, d'une tôle de parement en acier 5e (notamment figures 3, 4, 5, 6, 7, 8, 9, 10, 11).

Le ou chaque bloc-porte 4 coupe-feu et étanche à l'air peut être par exemple un bloc-porte commercialisé par la présente demanderesse sous le nom commercial « BAUMERT EPRING ».

La présente invention peut prévoir une juxtaposition et un assemblage d'une ou plusieurs rangées de panneaux 5 pour réaliser la paroi principale de chaque côté 3a, 3b, 3c, 3d, 3f, 3f du conteneur (figure 1).

D'autre part, les panneaux 5 peuvent prendre des dimensions et des formes différentes selon le type d'emplacement prévu dans les côtés du conteneur. Par exemple, chaque côté 3a, 3b, 3c et 3d latéral peut comprendre une rangée de panneaux 5, par exemple de forme rectangulaire et orientés verticalement et chaque côté 3e ou 3f supérieur ou inférieur peut comprendre, par exemple, deux rangées de panneaux 5, par exemple de forme carrée (figure 1).

De préférence, pour faciliter et permettre un montage ou un démontage plus rapide du conteneur, la présente invention peut également prévoir que les joints d'étanchéité à l'air 8 et, le cas échéant, les joints d'étanchéité coupe-feu 10, puissent être fixés, préalablement au montage du conteneur, sur les panneaux 5, notamment sur leur face latérale 5c, et/ou sur le dormant 4a, notamment sur sa surface latérale 4c, ce afin d'éviter lors du montage du conteneur, notamment sur site, les opérations de positionnement et de fixation des joints 8 ou 10.

Dans une première forme de réalisation du système de fixation et d'assemblage 6, sans ossature de renfort, le système de fixation et d'assemblage peut comprendre des premiers moyens de fixation 6a principaux, par exemple du type boulons, vis ou rivets, un ensemble de pièces de liaison 6b, 6c rigides, de préférence métalliques, pouvant assurer, grâce aux premiers moyens de fixation 6a, la liaison rigide, d'une part, entre les panneaux 5 et, d'autre part, entre le dormant 4a et au moins l'un des panneaux 5. Chaque pièce de liaison 6b, 6c peut s'étendre de part et d'autre de l'un des interstices 9a, 9b principaux entre deux panneaux 5 ou entre le dormant 4a et l'un des panneaux 5 (figure 5).

Dans une forme de réalisation préférentielle du conteneur, celui-ci peut présenter une forme parallélépipédique rectangle et l'ensemble de plaques de liaison 6b, 6c peut comprendre un premier ensemble de plaques de liaison 6b planes assurant la liaison rigide, dans un même côté du conteneur, entre les panneaux 5 et, le cas échéant, entre le dormant 4a et au moins l'un des panneaux 5 et un second ensemble de plaques de liaison 6c en L formant des cornières assurant la liaison rigide, au niveau de chaque arête du conteneur, entre les panneaux 5 et, le cas échéant, entre le dormant 4a et au moins l'un des panneaux 5 (figures 5, 6).

Plus particulièrement, comme on peut le voir sur la figure 5 et sur la figure 6, chaque plaque de liaison 6b plane ou en L reliant deux panneaux 5, le cas échéant, le dormant 4a et l'un des panneaux 5, peut être fixée, grâce aux premiers moyens de fixation 6a, de part et d'autre de l'un des interstices 9a ou 9b concerné, soit sur les grandes faces 5a ou 5b des deux panneaux juxtaposés concernés, soit, le cas échéant, sur le dormant 4a et sur l'une des grandes faces 5a ou 5b du ou de l'un des panneaux 5 juxtaposés à ce dernier.

Dans une seconde forme de réalisation du système de fixation et d'assemblage, celui-ci peut comprendre des deuxièmes moyens de fixation 7a principaux, par exemple du type boulons, vis ou rivets, et l'ossature 7b, 7c, 7d, 7e, 7f, 7g. En outre, l'ossature peut présenter une forme globalement parallélépipédique similaire à celle du conteneur, de préférence parallélépipédique rectangle, et peut s'étendre sensiblement dans le plan de chaque côté 3a, 3b, 3c, 3d, 3e ou 3f du conteneur entre les panneaux 5 et l'espace interne 1 de stockage. D'autre part, l'ossature peut présenter, dans chaque côté 3a, 3b, 3c, 3d, 3f ou 3f et du côté de l'espace externe 2, une surface d'appui 7b parallèle au plan du côté 3a, 3b, 3c, 3d, 3e ou 3f concerné. Chaque panneau 5 et le dormant 4a, qui peut présenter par exemple la forme d'un cadre (figure 2), peuvent être montés sur l'ossature en étant appliqués et fixés, par les moyens de fixation 7a, contre et sur la surface d'appui 7b concernée (figures 1, 2 et 3).

Dans cette seconde forme de réalisation du système de fixation et d'assemblage, la structure de parois peut comprendre en outre des éléments d'angle et de continuité de panneau 5' coupe-feu et étanches à l'air, de préférence de forme allongée, de préférence de section transversale carrée ou rectangulaire. Chaque élément d'angle et de continuité de panneau 5' peut s'étendre le long de l'une des arêtes du conteneur afin de réaliser la continuité entre deux plans de panneaux 5 délimitant l'arête concernée et venant en retrait de cette dernière. En outre, chaque passage d'air peut être constitué par l'un des interstices 9c principaux entre la surface d'appui 7b de l'ossature 7b, 7c, 7d, 7e, 7f, 7g et au moins l'un des panneaux 5 et par l'un des interstices 9a principaux entre l'élément d'angle et de continuité de panneau 5' concerné et le ou les panneaux 5 juxtaposés à ce dernier (figure 3).

Dans un mode de réalisation préférentiel de l'ossature, celle-ci peut comprendre un ensemble de poutres 7c, 7d, 7e, 7f, 7g de préférence métallique ou en acier, pouvant comporter chacune au moins une face d'appui 7b située du côté externe du conteneur et chaque arête de l'ossature peut être formée par au moins l'une des poutres de sorte que les faces d'appui 7b de chaque côté de l'ossature puissent s'étendre sensiblement dans un même plan pour former la surface d'appui du côté correspondant de l'ossature (figure 2). Ainsi dans le cas d'une ossature de forme parallélépipédique rectangle, à l'état monté sur une surface horizontale, celle-ci peut comprendre un premier jeu de poutres 7c formant les arêtes horizontales des grands côtés latéraux de l'ossature, un second jeu de poutres 7d formant les arêtes horizontales des petits côtés de l'ossature et un troisième jeu de poutres 7e formant les arêtes verticales de l'ossature (figure 2).

En outre, chaque poutre 7c, 7d, 7e des premier et deuxième jeux peut comporter deux faces externe formant deux faces d'appui 7b, s'étendant sensiblement perpendiculairement entre elles de sorte que l'une des deux faces d'appui 7b de chaque poutre s'étendant dans l'un des côtés 3a, 3b, 3c, 3d, 3e ou 3f du conteneur et l'autre face d'appui 7b dans l'un des autres côtés perpendiculaire audit côté. De préférence chaque poutre 7c, 7d, 7e peut être profilée en L de sorte à former deux ailes sensiblement perpendiculaires entre elles dont les faces externes forment chacune l'une des faces d'appui 7b.

D'autre part, l'ossature peut comprendre en outre un troisième jeu de poutre 7f, 7g permettant de renforcer l'ossature en reliant transversalement deux arêtes opposées parallèles entre elles. Par exemple, dans le cas d'une ossature de forme parallélépipédique rectangle, le troisième jeu peut comprendre deux poutres 7f et 7g, dont l'une relie transversalement, de préférence sensiblement en leur milieu, les deux poutres 7c formant les arêtes horizontales des petits côtés latéraux supérieurs de l'ossature et une poutre 7g reliant transversalement, de préférence en leur milieu, les deux poutres 7c formant les arêtes horizontales des grands côtés latéraux inférieurs de l'ossature (figure 2). On comprendra que chaque poutre, du troisième jeu, qui comprend l'une des faces d'appui 7b, permet également d'ajouter dans le côté correspondant du conteneur une face d'appui 7b supplémentaire, notamment pour la fixation des panneaux 5, entre deux poutres du premier ou du deuxième jeux formant chacune l'une des arêtes.

De préférence, le système de fixation et d'assemblage peut comprendre des moyens de liaison et des troisièmes moyens de fixation principaux, non représentés, tels que des boulons, des vis ou des rivets, permettant de relier et de fixer les poutres entre elles, de préférence par leurs extrémités libres. En outre, les moyens de liaison peuvent consister en des pièces de coin formant chacune un sommet de l'ossature capable de relier au moins deux extrémités libres de poutres entre elles et pouvant être fixées grâce aux troisièmes moyens de fixation.

La présente invention peut également prévoir qu'un tel conteneur puisse être entièrement démontable de manière à permettre son démontage ou sa présentation sous forme démontée permettant sa livraison en pièces détachées ou en Kit, par exemple pour permettre le passage du conteneur à travers une porte de plus petites dimensions en vue de son retrait ou de son installation. A cet effet, la présente invention peut prévoir que le système de fixation et d'assemblage soit démontable et que, le cas échéant, l'ossature soit démontable.

En outre, toujours pour faciliter le montage ou le démontage du conteneur, la présente invention peut prévoir que les joints d'étanchéité à l'air 8 et, le cas échéant, les joints d'étanchéité coupe-feu 10 soient fixés, préalablement au montage du conteneur, sur les panneaux 5 et sur le dormant 4a, plus particulièrement sur au moins l'une des faces latérales 5c des panneaux 5 et sur au moins une partie de la surface latérale 4c du dormant 4a.

Le système de fixation et d'assemblage peut être rendu démontable, en prévoyant que les premiers, deuxièmes ou troisièmes moyens de fixation 6a, 7a, le cas échéant les moyens de fixations additionnels 16a, 16b, soient démontables, tels que par exemple des boulons ou des vis, permettant, plus particulièrement, de démonter ou de monter aisément chaque plaque de liaison 6b ou 6c et donc de démonter ou de monter aisément les panneaux 5 et le dormant 4a ou de démonter ou de monter les panneaux 5 et dormant 4a sur l'ossature 7b, 7c, 7d, 7e, 7f, 7g ou, le cas échéant, de monter ou de démonter les éléments d'isolation thermique 11 sur les parois principales constituées de panneaux 5 et/ou sur l'ossature.

Ainsi, dans le cas où l'ossature comprend une pluralité de poutres 7c, 7d, 7e, 7f, 7g, la présente invention peut prévoir des troisièmes moyens de fixation démontables de manière à pouvoir permettre le démontage des poutres.

D'autre part, la présente invention peut prévoir un système de piètement 17, de préférence fixé sur la face externe du côté 3f inférieur du conteneur, comprenant, de préférence, une pluralité de pieds 17, de préférence réglables chacun en hauteur (figures 1 et 2). Le cas échéant, chaque pied 17 peut être fixé de préférence sur l'une des poutres 7c, 7d, 7e, 7f, 7g de l'ossature. Un tel piètement peut ainsi servir à rehausser et/ou, le cas échéant, à régler l'horizontalité du côté 3f inférieur du conteneur (figure 2).

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Conteneur de stockage coupe-feu et étouffe-feu présentant une forme globalement parallélépipédique et abritant un espace interne (1) de stockage, pour le stockage de matériels, délimité, par rapport à l'espace externe (2) du conteneur, par une pluralité de côtés (3a, 3b, 3c, 3d, 3e, 3f), dont au moins l'un de ces derniers comprend au moins une ouverture d'accès, permettant le passage de personnes et des matériels, fermée par un bloc-porte (4) coupe-feu comprenant un dormant (4a) et au moins un vantail (4b), le conteneur comprenant :
- une structure de parois (5, 5', 11) essentiellement coupe feu et étanche à l'air formant, le cas échéant avec le bloc-porte (4) adapté pour être également étanche à l'air, chaque côté (3a, 3b, 3c, 3d, 3e, 3f),
- un système de fixation et d'assemblage (6a, 6b, 6c; 7a, 7b, 7c, 7d, 7e, 7f, 7g), comprenant éventuellement une ossature (7b, 7c, 7d, 7e, 7f, 7g) de renfort, ledit système permettant la fixation et l'assemblage de ladite structure et du bloc-porte (4) pour former lesdits côtés,
- des passages d'air (9a, 9b, 9c, 9d) s'étendant chacun à travers ladite structure ou entre deux côtés adjacents en reliant l'espace interne (1) de stockage et l'espace externe (2),
- des joints d'étanchéité à l'air (8) chacun interposé dans ou appliqué contre l'un desdits passages d'air de sorte à obturer ces derniers pour rendre presque tous ou tous les passages d'air étanches à l'air de sorte à rendre, avec la structure de parois, le conteneur, à l'état fermé, suffisamment étanche à l'air pour créer dans l'espace interne de stockage un effet privatif d'air étouffant et éteignant automatiquement, en quelques minutes, tout feu se déclenchant dans ledit espace interne,
**caractérisé en ce qu'**il comprend en outre des joints d'étanchéité coupe-feu (10) intumescents composés chacun d'une matière thermo-gonflante, chaque passage d'air comprenant au moins un tel joint d'étanchéité coupe feu (10) intumescent.

2. Conteneur, selon la revendication 1, **caractérisé en ce que** la structure de parois comprend, d'une part, des panneaux (5) essentiellement coupe-feu et étanches à l'air de forme parallélépipédique et chaque côté (3a, 3b, 3c, 3d, 3e, 3f) délimitant l'espace interne (1) de stockage est formé par une paroi, dite paroi principale, comprenant l'un des panneaux (5) ou une juxtaposition de plusieurs panneaux (5) et, le cas échéant, le bloc-porte (4), lesdits panneaux (5) étant maintenus fixement à l'état monté à l'aide du système de fixation et d'assemblage (6a, 6b, 6c; 7a, 7b, 7c, 7d, 7f, 7g) et, d'autre part, des d'interstices, dits interstices (9a, 9b, 9c) principaux, définissant chacun un intervalle de passage d'air entre deux panneaux (5) juxtaposés ou entre le dormant (4a) et l'un des panneaux (5) ou, le cas échéant, entre l'ossature et l'un des panneaux (5) et **en ce que** chaque passage d'air est constitué, au moins en partie, par au moins l'un des interstices (9a, 9b, 9c) principaux.

3. Conteneur, selon la revendication 2, **caractérisé en ce que** les joints d'étanchéité à l'air (8) sont interposés ou appliqués dans ou contre les interstices (9a, 9b, 9c) principaux.

4. Conteneur, selon la revendication 2 ou la revendication 3, **caractérisé en ce que** la structure de parois comprend en outre, d'une part, des éléments d'isolation thermique (11) de forme parallélépipédique et chaque côté (3a, 3b, 3c, 3d, 3e, 3f) est formé par une double paroi, à savoir, du côté de l'espace externe, par la paroi principale et, du côté de l'espace interne (1) de stockage, par une paroi additionnelle s'étendant parallèlement à la paroi principale et étant constituée par l'un des éléments d'isolation thermique (11), ou par une juxtaposition de plusieurs éléments d'isolation thermique (11) et, d'autre part, des interstices, dits interstices (9d) additionnels, définissant chacun un intervalle de passage d'air entre deux éléments d'isolation thermique (11) juxtaposés ou dans l'épaisseur de l'un des éléments d'isolation thermique (11), chaque passage d'air étant constitué, au moins en partie, par au moins l'un des interstices (9a, 9b, 9c) principaux et par au moins l'un des interstices (9d) additionnels et **en ce que** chaque joint d'étanchéité à l'air (8) est interposé ou appliqué dans ou contre l'un des interstices (9d) additionnels ou, le cas échéant, l'un des interstices (9a, 9b, 9c) principaux.

5. Conteneur, selon la revendication 4, **caractérisé en ce que** chaque interstice (9d) additionnel s'étend dans un plan sensiblement confondu avec le plan contenant l'un des interstices (9a, 9b) principaux définissant un intervalle de passage d'air entre deux panneaux (5) ou entre le dormant (4a) et l'un des panneaux (5).

6. Conteneur, selon l'une quelconque des revendications 2 à 5, **caractérisé en ce que** chaque joint d'étanchéité à l'air (8) présente la forme d'une bande plate comprenant deux faces de contact (8a, 8b) opposées et parallèles entre elles, chaque bande (8) s'étendant dans ou à l'extérieur de l'un des interstices (9a, 9b, 9c, 9d) principaux ou, le cas échéant, additionnels, chaque face de contact (8a, 8b) étant appliquée ou fixée, totalement ou partiellement, sur ou contre l'un des panneaux (5) ou le dormant (4a) ou, le cas échéant, l'ossature ou, le cas échéant, l'un des éléments d'isolation thermique (11).

7. Conteneur, selon l'une quelconque des revendications 2 à 6, **caractérisé en ce que** les joints d'étanchéité coupe-feu (10) sont interposés chacun dans l'un des interstices (9a, 9b, 9c) principaux, le cas échéant, à côté de l'un des joints d'étanchéité étanche à l'air (8) en s'étendant le long de ce dernier.

8. Conteneur, selon l'une quelconque des revendications 2 à 7, **caractérisé en ce que** le système de fixation et d'assemblage comprend des premiers moyens de fixation (6a), par exemple du type boulons, vis ou rivets, un ensemble de pièces de liaison (6b, 6c) rigides assurant, grâce aux premiers moyens de fixation (6a), la liaison rigide, d'une part, entre les panneaux (5) et, d'autre part, entre le dormant (4a) et au moins l'un des panneaux (5), chaque pièce de liaison (6b, 6c) s'étendant de part et d'autre de l'un des interstices (9a, 9b) principaux entre deux panneaux (5) ou entre le dormant (4a) et l'un des panneaux (5).

9. Conteneur, selon la revendication 8, **caractérisé en ce que** le conteneur présente une forme parallélépipédique rectangle et **en ce que** l'ensemble de pièces de liaison (6b, 6c) comprend un premier ensemble de plaques de liaison (6b) planes assurant la liaison rigide, dans un même côté du conteneur, entre les panneaux (5) et, le cas échéant, entre le dormant (4a) et au moins l'un des panneaux (5) et un second ensemble de plaques de liaison (6c) en L formant des cornières assurant la liaison rigide, au niveau de chaque arête du conteneur, entre les panneaux (5) ou, le cas échéant, entre le dormant (4a) et au moins l'un des panneaux (5), chaque plaque de liaison (6b) plane ou en L étant fixée, grâce aux premiers moyens de fixation (6a), soit sur les grandes faces (5a, 5b) des deux panneaux (5) juxtaposés concernés, soit, le cas échéant, sur le dormant (4a) et sur l'une des grandes faces (5a, 5b) du ou de l'un des panneaux (5) juxtaposé à ce dernier.

10. Conteneur, selon l'une quelconque des revendications 2 à 7, **caractérisé en ce que** le système de fixation et d'assemblage comprend des deuxièmes moyens de fixation (7a), par exemple du type boulons, vis ou rivets, et l'ossature (7b, 7c, 7d, 7e, 7f, 7g) de renfort, cette dernière présentant une forme globalement parallélépipédique similaire à celle du conteneur et s'étendant sensiblement dans le plan de chaque côté (3a, 3b, 3c, 3d, 3e, 3f) entre les panneaux (5) et l'espace interne (1) de stockage et **en ce que** ladite ossature présente, dans chaque côté et du côté de l'espace externe (2), une surface d'appui (7b) parallèle au plan du côté concerné et **en ce que** chaque panneau (5) et le dormant (4a) sont montés sur ladite ossature en étant appliqués et fixés, grâce auxdits deuxièmes moyens de fixation (7a), contre et sur la surface d'appui (7b) concernée.

11. Conteneur, selon la revendication 10, **caractérisé en ce que** la structure de parois comprend en outre des éléments d'angle et de continuité de panneau (5') coupe-feu et étanches à l'air de forme allongée, de préférence de section transversale carrée ou rectangulaire, chaque élément d'angle et de continuité de panneau (5') s'étendant le long de l'une des arêtes du conteneur afin de réaliser la continuité entre deux plans de panneaux (5) délimitant l'arête concernée et venant en retrait de cette dernière et **en ce que** chaque passage d'air est constitué par l'un des interstices (9c) principaux entre la surface d'appui (7b) de l'ossature (7b, 7c, 7d, 7e, 7f, 7g) et au moins l'un des panneaux (5) et par l'un des interstices (9a) principaux entre l'élément d'angle et de continuité de panneau (5') concerné et le ou les panneaux (5) juxtaposé à ce dernier.

12. Conteneur, selon l'une quelconque des revendications 10 à 11, **caractérisé en ce que** l'ossature (7) comprend des poutres métalliques (7c, 7d, 7e, 7f, 7g) comportant chacune au moins une face d'appui (7b) située du côté externe du conteneur et **en ce que** chaque arête de ladite ossature est formée par au moins l'une desdites poutres de sorte que les faces d'appui (7b) de chaque côté de l'ossature s'étendent sensiblement dans un même plan pour former la surface d'appui (7b) du côté correspondant de l'ossature et **en ce que** le système de fixation et d'assemblage comprend en outre des moyens de liaison et des troisièmes moyens de fixation permettant de relier et de fixer les poutres entre elles, de préférence par l'une de leurs extrémités libres.

13. Conteneur, selon l'une quelconque des revendications 2 à 12, **caractérisé en ce qu'**il se présente sous une forme démontée permettant sa livraison en pièces détachées ou en Kit et **en ce que** les joints d'étanchéité à l'air (8) et, le cas échéant, les joints d'étanchéité coupe-feu (10) sont fixés, préalablement au montage du conteneur, sur les panneaux (5) et/ou sur le dormant (4a).

14. Conteneur, selon l'une quelconque des revendications 8 à 9 prises chacune en combinaison avec les revendications 10 et 12, **caractérisé en ce qu'**il est démontable et **en ce que** les premiers et deuxièmes moyens de fixation (6a, 7a) et les troisièmes moyens de fixation sont des moyens de fixation démontables.

## Patentansprüche

1. Brandhemmender und branderstickender Lagerbehälter, der eine insgesamt parallelepipedische Form aufweist und einen Lagerinnenraum (1) zur Lagerung von Material beherbergt, der gegenüber dem Außenraum (2) des Behälters durch eine Vielzahl von Seitenflächen (3a, 3b, 3c, 3d, 3e, 3f) abgegrenzt ist, von denen mindestens eine zumindest eine Zugangsöffnung umfasst, die den Durchgang von Personen und von Material ermöglicht und durch einen brandhemmenden Türblock (4) verschlossen wird, der eine Zarge (4a) und mindestens einen Türflügel (4b) umfasst, wobei der Behälter umfasst:
- eine im Wesentlichen brandhemmende und luftdichte Wandstruktur (5, 5', 11), die gegebenenfalls mit dem Türblock (4), der so angepasst ist, dass er ebenfalls luftdicht ist, jede Seitenfläche (3a, 3b, 3c, 3d, 3e, 3f) bildet,
- ein Befestigungs- und Montagesystem (6a, 6b, 6c; 7a, 7b, 7c, 7d, 7e, 7f, 7g), das gegebenenfalls eine Aussteifungskonstruktion (7b, 7c, 7d, 7e, 7f, 7g) umfasst, wobei das System die Befestigung und Montage der Struktur und des Türblocks (4) zum Bilden der Seitenflächen ermöglicht,
- Luftdurchlässe (9a, 9b, 9c, 9d), die sich jeweils durch die Struktur hindurch oder zwischen zwei benachbarten Seitenflächen erstrecken, wobei sie den Lagerinnenraum (1) und den Außenraum (2) verbinden,
- Luftdichtungen (8), die jeweils in oder an einen der Luftdurchlässe eingelegt oder angelegt sind, so dass sie diese verschließen, um fast alle oder alle Luftdurchlässe luftdicht zu machen, so dass sie den Behälter mit der Wandstruktur im verschlossenen Zustand ausreichend luftdicht machen, um im Lagerrinnenraum eine luftentziehende Wirkung zu schaffen, die jeden Brand, der in diesem Innenraum entsteht, automatisch in einigen Minuten erstickt und löscht,
**dadurch gekennzeichnet, dass**
er darüber hinaus intumeszierende brandhemmende Dichtungen (10) umfasst, die jeweils ein bei Wärme quellendes Material aufweisen, wobei jeder Luftdurchlass mindestens eine solche intumeszierende brandhemmende Dichtung (10) umfasst.

2. Behälter nach Anspruch 1,
**dadurch gekennzeichnet, dass**
die Wandstruktur einerseits im Wesentlichen brandhemmende und luftdichte Paneele (5) mit parallelepipedischer Form umfasst und jede Seitenfläche (3a, 3b, 3c, 3d, 3e, 3f), die den Lagerinnenraum (1) abgrenzt, aus einer Wand, Hauptwand genannt, gebildet wird, die eines der Paneele (5) oder eine Aneinanderreihung mehrerer Paneele (5) und gegebenenfalls den Türblock (4) umfasst, wobei die Paneele (5) im montierten Zustand mithilfe des Befestigungs- und Montagesystems (6a, 6b, 6c; 7a, 7b, 7c, 7d, 7f, 7g) fest gehalten werden, und andererseits Zwischenräume, Hauptzwischenräume (9a, 9b, 9c) genannt, umfasst, die jeweils ein Luftdurchlassintervall zwischen zwei nebeneinander liegenden Paneelen (5) oder zwischen der Zarge (4a) und einem der Paneele (5) oder gegebenenfalls zwischen der Konstruktion und einem der Paneele (5) definieren, und dass jeder Luftdurchlass mindestens teilweise aus mindestens einem der Hauptzwischenräume (9a, 9b, 9c) gebildet ist.

3. Behälter nach Anspruch 2,
**dadurch gekennzeichnet, dass**
die Luftdichtungen (8) in oder an die Hauptzwischenräume (9a, 9b, 9c) eingelegt oder angelegt sind.

4. Behälter nach Anspruch 2 oder Anspruch 3,
**dadurch gekennzeichnet, dass**
die Wandstruktur ferner einerseits wärmedämmende Elemente (11) von parellelepipedischer Form umfasst und jede Seitenfläche (3a, 3b, 3c, 3d, 3e, 3f) aus einer Doppelwand gebildet wird, d. h. außenraumseitig aus der Hauptwand und lagerinnenraumseitig (1) aus einer zusätzlichen Wand, die sich parallel zur Hauptwand erstreckt und eines der wärmedämmenden Elemente (11) oder eine Aneinanderreihung mehrerer wärmedämmender Elemente (11) aufweist, und andererseits Zwischenräume, zusätzliche Zwischenräume (9d) genannt, umfasst, die jeweils ein Luftdurchlassintervall zwischen zwei nebeneinander liegenden wärmedämmenden Elementen (11) oder in der Dicke eines der wärmedämmenden Elemente (11) definieren, wobei jeder Luftdurchlass mindestens teilweise aus mindestens einem der Hauptzwischenräume (9a, 9b, 9c) und aus mindestens einem der zusätzlichen Zwischenräume (9d) gebildet ist, und dass jede Luftdichtung (8) in oder an einen der zusätzlichen Zwischenräume (9d) oder gegebenenfalls einen der Hauptzwischenräume (9a, 9b, 9c) eingelegt oder angelegt ist.

5. Behälter nach Anspruch 4,
**dadurch gekennzeichnet, dass**
sich jeder zusätzliche Zwischenraum (9d) in einer Ebene erstreckt, die im Wesentlichen mit der Ebene zusammenfällt, die einen der Hauptzwischenräume (9a, 9b) enthält, die ein Luftdurchlassintervall zwischen zwei Paneelen (5) oder zwischen der Zarge (4a) und einem der Paneele (5) definieren.

6. Behälter nach einem beliebigen der Ansprüche 2 bis 5,
**dadurch gekennzeichnet, dass**
jede Luftdichtung (8) die Form eines flachen Streifens aufweist, der zwei entgegengesetzte und zueinander parallele Kontaktflächen (8a, 8b) umfasst, wobei sich jeder Streifen (8) in einem oder außerhalb eines der Hauptzwischenräume (9a, 9b, 9c, 9d) oder gegebenenfalls der zusätzlichen Zwischenräume erstreckt, wobei jede Kontaktfläche (8a, 8b) vollständig oder teilweise an oder auf einem der Paneele (5) oder der Zarge (4a) oder gegebenenfalls der Konstruktion oder gegebenenfalls einem der wärmedämmenden Elemente (11) angelegt oder befestigt ist.

7. Behälter nach einem beliebigen der Ansprüche 2 bis 6,
**dadurch gekennzeichnet, dass**
die brandhemmenden Dichtungen (10) jeweils in einen der Hauptzwischenräume (9a, 9b, 9c) eingelegt sind, gegebenenfalls neben einer der Luftdichtungen (8), wobei sie sich entlang von Letzterer erstrecken.

8. Behälter nach einem beliebigen der Ansprüche 2 bis 7,
**dadurch gekennzeichnet, dass**
das Befestigungs- und Montagesystem erste Befestigungsmittel (6a) wie beispielsweise Schrauben, Bolzen oder Nieten umfasst, wobei eine Anordnung von starren Verbindungsstücken (6b, 6c) dank der ersten Befestigungsmittel (6a) die starre Verbindung einerseits zwischen den Paneelen (5) und andererseits zwischen der Zarge (4a) und mindestens einem der Paneele (5) sicherstellen, wobei sich jedes Verbindungsstück (6b, 6c) beidseits eines der Hauptzwischenräume (9a, 9b) zwischen zwei Paneelen (5) oder zwischen der Zarge (4a) und einem der Paneele (5) erstreckt.

9. Behälter nach Anspruch 8,
**dadurch gekennzeichnet, dass**
der Behälter eine rechteckige parallelepipedische Form aufweist und dass die Anordnung von Verbindungsstücken (6b, 6c) eine erste Anordnung von ebenen Verbindungsplatten (6b) umfasst, die die starre Verbindung auf ein und derselben Seite des Behälters zwischen den Paneelen (5) und gegebenenfalls zwischen der Zarge (4a) und mindestens einem der Paneele (5) sicherstellt, und eine zweite Anordnung von L-förmigen Verbindungsplatten (6c), die Winkel bilden und die starre Verbindung an jeder Kante des Behälters zwischen den Paneelen (5) oder gegebenenfalls zwischen der Zarge (4a) und mindestens einem der Paneele (5) sicherstellen, wobei jede ebene oder L-förmige Verbindungsplatte (6b) dank der ersten Befestigungsmittel (6a) entweder an den großen Flächen (5a, 5b) der beiden betroffenen nebeneinander liegenden Paneele (5) oder gegebenenfalls an der Zarge (4a) und an einer der großen Flächen (5a, 5b) des oder eines der daneben liegenden Paneele (5) befestigt ist.

10. Behälter nach einem beliebigen der Ansprüche 2 bis 7,
**dadurch gekennzeichnet, dass**
das Befestigungs- und Montagesystem zweite Befestigungsmittel (7a) wie beispielsweise Bolzen, Schrauben oder Nieten und die Aussteifungskonstruktion (7b, 7c, 7d, 7e, 7f, 7g) umfasst, wobei Letztere eine insgesamt ähnliche parallelepipedische Form wie der Behälter aufweist und sich im Wesentlichen in der Ebene jeder Seitenfläche (3a, 3b, 3c, 3d, 3e, 3f) zwischen den Paneelen (5) und dem Lagerinnenraum (1) erstreckt, und dass diese Konstruktion in jeder Seitenfläche und auf der Seite des Außenraums (2) eine Auflagefläche (7b) parallel zur Ebene der betreffenden Seitenfläche aufweist und dass jedes Paneel (5) und die Zarge (4a) an dieser Konstruktion montiert sind, indem sie dank der zweiten Befestigungsmittel (7a) an und auf der betreffenden Auflagefläche (7b) angelegt und befestigt werden.

11. Behälter nach Anspruch 10,
**dadurch gekennzeichnet, dass**
die Wandstruktur darüber hinaus brandhemmende und luftdichte längliche Paneeleck- und -übergangselemente (5'), bevorzugt mit quadratischem oder rechteckigem Querschnitt, umfasst, wobei sich jedes Paneeleck- und -übergangselement (5') entlang einer der Kanten des Behälters erstreckt, um den Übergang zwischen zwei Ebenen von Paneelen (5) zu realisieren, die die betreffende Kante begrenzen und in Bezug auf diese zurückspringen, und dass jeder Luftdurchlass einen der Hauptzwischenräume (9c) zwischen der Auflagefläche (7b) der Konstruktion (7b, 7c, 7d, 7e, 7f, 7g) und mindestens eines der Paneele (5) und einen der Hauptzwischenräume (9a) zwischen dem betreffenden Paneeleck- und -übergangselement (5') und das oder die daneben liegenden Paneele (5) aufweist.

12. Behälter nach einem beliebigen der Ansprüche 10 bis 11,
**dadurch gekennzeichnet, dass**
die Konstruktion (7) Metallträger (7c, 7d, 7e, 7f, 7g) umfasst, die jeweils mindestens eine Auflagefläche (7b) umfassen, die auf der Außenseite des Behälters liegt, und dass jede Kante der Konstruktion aus mindestens einem der Träger gebildet wird, so dass sich die Auflageflächen (7b) jeder Seite der Konstruktion im Wesentlichen in ein und derselben Ebene erstrecken, um die Auflagefläche (7b) der betreffenden Seite der Konstruktion zu bilden, und dass das Befestigungs- und Montagesystem darüber hinaus Verbindungsmittel und dritte Befestigungsmittel umfasst, die es ermöglichen, die Träger untereinander, bevorzugt an einem ihrer freien Enden, zu verbinden und zu befestigen.

13. Behälter nach einem beliebigen der Ansprüche 2 bis 12,
**dadurch gekennzeichnet, dass**
er in einer zerlegten Form vorliegt, die seine Lieferung in Einzelteilen oder als Bausatz ermöglicht, und dass die Luftdichtungen (8) und gegebenenfalls die brandhemmenden Dichtungen (10) vor dem Aufbauen des Behälters an den Paneelen (5) und/oder an der Zarge (4a) befestigt werden.

14. Behälter nach einem beliebigen der Ansprüche 8 bis 9 jeweils in Kombination mit den Ansprüchen 10 und 12,
**dadurch gekennzeichnet, dass**
er zerlegbar ist und dass die ersten und zweiten Befestigungsmittel (6a, 7a) und die dritten Befestigungsmittel lösbare Befestigungsmittel sind.

## Claims

1. A fire-resistant and fire-smothering storage container having an overall parallelepiped shape and housing an internal storage space (1) for the storage of materials and which is delimited, in relation to the external space (2) of the container, by a plurality of sides (3a, 3b, 3c, 3d, 3e, 3f), of which at least one of the latter comprises at least one access opening, making it possible for people and materials to pass through, closed by a fire-resistant door unit (4) comprising a doorframe (4a) and at least one door leaf (4b), the container comprising:
- a wall structure (5, 5', 11) that is essentially fire-resistant and airtight and that forms, where necessary, with the door unit (4) that is adapted to also be airtight, each side (3a, 3b, 3c, 3d, 3e, 3f),
- a securing and assembling system (6a, 6b, 6c; 7a, 7b, 7c, 7d, 7e, 7f, 7g), optionally comprising a reinforcing framework (7b, 7c, 7d, 7e, 7f, 7g), said system making it possible to secure and assemble said structure and the door unit (4) to form said sides,
- air passages (9a, 9b, 9c, 9d), each extending through said structure or between two adjacent sides by connecting the internal storage space (1) and the external space (2),
- airtight seals (8) each placed in or applied against one of said air passages so as to seal the latter to make almost all or all of the air passages airtight so as to make, with the wall structure, the container, in the closed state, sufficiently airtight to create in the internal storage space an air-depriving effect that, within a few minutes, automatically smothers and extinguishes any fire starting in said internal space,
**characterised in that** it further comprises intumescent, fire-resistant airtight seals (10) each made of a heat-expanding material, each air passage comprising at least one such intumescent fire-resistant airtight seal (10).

2. The container according to Claim 1, **characterised in that** the wall structure comprises, on the one hand, panels (5) that are essentially fire-resistant and airtight, with a parallelepiped shape and each side (3a, 3b, 3c, 3d, 3e, 3e, 3f) that delimits the internal storage space (1) is formed by a wall, referred to as the main wall, comprising one of the panels (5) or a juxtaposition of several panels (5) and, where necessary, the door unit (4), said panels (5) being held securely in the assembled state with the aid of the securing and assembling system (6a, 6b, 6c; 7a, 7b, 7c, 7d, 7f, 7g) and, on the other hand, gaps, referred to as main gaps (9a, 9b, 9c), each defining an air passage space between two juxtaposed panels (5) or between the doorframe (4a) and one of the panels (5) or, where necessary, between the framework and one of the panels (5), and **in that** each air passage is formed, at least partially, by at least one of the main gaps (9a, 9b, 9c).

3. The container according to Claim 2, **characterised in that** the airtight seals (8) are placed or applied in or against the main gaps (9a, 9b, 9c).

4. The container according to Claim 2 or Claim 3, **characterised in that** the wall structure further comprises, on the one hand, parallelepiped-shaped thermal insulation elements (11) and each side (3a, 3b, 3c, 3d, 3e, 3f) is formed by a double wall, namely on the side of the external space, by the main wall and, on the side of the internal storage space (1), by an additional wall extending parallel to the main wall and being formed by one of the thermal insulation elements (11) or by a juxtaposition of several thermal insulation elements (11) and, on the other hand, gaps, referred to as additional gaps (9d), each defining an air passage space between two juxtaposed thermal insulation elements (11) or in the thickness of one of the thermal insulation elements (11), each air passage being formed, at least partially, by at least one of the main gaps (9a, 9b, 9c) and by at least one of the additional gaps (9d), and **in that** each airtight seal (8) is placed or applied in or against one of the additional gaps (9d) or, where necessary, one of the main gaps (9a, 9b, 9c).

5. The container according to Claim 4, **characterised in that** each additional gap (9d) extends in a plane that substantially merges with the plane containing one of the main gaps (9a, 9b) defining an air passage space between two panels (5) or between the doorframe (4a) and one of the panels (5).

6. The container according to any of Claims 2 to 5, **characterised in that** each airtight seal (8) has the shape of a flat strip comprising two contact faces (8a, 8b) that are opposite and parallel to one another, each strip (8) extending into or outside of one of the main or, where applicable, additional gaps (9a, 9b, 9c, 9d), each contact face (8a, 8b) being applied or secured, totally or partially, on or against one of the panels (5) or the doorframe (4a) or, where necessary, the framework or, where necessary, one of the thermal insulation elements (11).

7. The container according to any of Claims 2 to 6, **characterised in that** the fire-resistant seals (10) are each placed in one of the main gaps (9a, 9b, 9c), where necessary next to one of the airtight seals (8) extending along the latter.

8. The container according to any of Claims 2 to 7, **characterised in that** the securing and assembling system comprises first securing means (6a), for example of the bolt, screw or rivet type, a set of rigid connecting parts (6b, 6c) ensuring, by virtue of the first securing means (6a), the rigid connection, on the one hand between the panels (5), and on the other hand between the doorframe (4a) and at least one of the panels (5), each connecting part (6b, 6c) extending on either side of one of the main gaps (9a, 9b) between two panels (5) or between the doorframe (4a) and one of the panels (5).

9. The container according to Claim 8, **characterised in that** the container has a rectangular parallelepiped shape and **in that** the set of connecting parts (6b, 6c) comprises a first set of flat connecting plates (6b) ensuring the rigid connection, on the same side of the container, between the panels (5) and, where necessary, between the doorframe (4a) and at least one of the panels (5) and a second set of L-shaped connecting plates (6c) forming angle bars ensuring the rigid connection, on each edge of the container, between the panels (5) or, where necessary, between the doorframe (4a) and at least one of the panels (5), each flat or L-shaped connecting plate (6b) being secured, by virtue of the first securing means (6a), either on the large faces (5a, 5b) of the two juxtaposed panels (5) in question, or, where necessary, on the doorframe (4a) and on one of the large faces (5a, 5b) of the panel or of one of the panels (5) that is juxtaposed with the latter.

10. The container according to any of Claims 2 to 7, **characterised in that** the securing and assembling system comprises second securing means (7a), for example of the bolt, screw or rivet type, and the reinforcing framework (7b, 7c, 7d, 7e, 7f, 7g), the latter having an overall parallelepiped shape that is similar to that of the container and extending substantially in the plane of each side (3a, 3b, 3c, 3d, 3e, 3f) between the panels (5) and the internal storage space (1), and **in that** said framework has, in each side and on the side of the external space (2), a bearing surface (7b) parallel to the plane of the side in question, and **in that** each panel (5) and the doorframe (4a) are assembled on said framework while being applied and secured, by virtue of said second securing means (7a), against and on the bearing surface (7b) in question.

11. The container according to Claim 10, **characterised in that** the wall structure further comprises corner and continuity elements of the panel (5') that are fire-resistant, airtight and of elongated shape, preferably with a square or rectangular cross-section, each corner and continuity element of the panel (5') extending along one of the edges of the container so as to achieve continuity between two planes of panels (5) that delimit the edge in question and that are set back from the latter, and **in that** each air passage is formed by one of the main gaps (9c) between the bearing surface (7b) of the framework (7b, 7c, 7d, 7e, 7f, 7g) and at least one of the panels (5) and by one of the main gaps (9a) between the corner and continuity element of the panel (5') in question and the panel or panels (5') juxtaposed with the latter.

12. The container according to either of Claims 10 to 11, **characterised in that** the framework (7) comprises metal beams (7c, 7d, 7e, 7f, 7g), each comprising at least one bearing face (7b) located on the external side of the container, and **in that** each edge of said framework is formed by at least one of said beams so that the bearing faces (7b) of each side of the framework extend substantially in the same plane to form the bearing surface (7b) of the corresponding side of the framework, and **in that** the securing and assembling system further comprises connecting means and third securing means that make it possible to connect and secure the beams to one another, preferably by one of their free ends.

13. The container according to any of Claims 2 to 12, **characterised in that** it is presented in a disassembled form that makes it possible for it to be delivered in separate parts or as a kit, and **in that** the airtight seals (8) and, where necessary, the fire-resistant seals (10), are secured, prior to the assembly of the container, on the panels (5) and/or on the doorframe (4a).

14. The container according to either of Claims 8 to 9, each taken in combination with Claims 10 and 12, **characterised in that** it can be disassembled and **in that** the first and second securing means (6a, 7a) and the third securing means are securing means that can be disassembled.
